# FASCICULE DE BREVET EUROPEEN

(11) **EP 2 256 252 B1**
(45) Date de publication et mention de la délivrance du brevet: **01.06.2016**
(21) Numéro de dépôt: 10370006.8
(22) Date de dépôt: 12.05.2010
(51) Int. Cl.: E02D 17/08

(54) **Procédé de protection pour excavation, plus particulièrement avec un coussin anti éboulement**
Schutzverfahren für eine Baugrube, insbesondere mit einem Kissen gegen den Erdrutsch
Trench protection method, in particular with a pillow preventing landslide

(30) Priorité: 13.05.2009 FR 0902300
(43) Date de publication de la demande: 01.12.2010
(73) Titulaire: Musthane, 59780 Willems (FR)
(72) Inventeur: DEHON, Mickaël, 59780 WILLEMS (FR); ROSIER, Reza, 59780 WILLEMS (FR); CARPENTIER, Gérard, 59000 LILLE (FR); PRETKOWSKI, Jean-Claude, 59000 LILLE (FR)
(74) Mandataire: Balesta, Pierre

(56) Documents cités:
- DE-A1- 3 047 225
- DE-C1- 3 523 869
- GB-A- 2 354 021
- JP-A- 1 102 123
- JP-A- 7 011 698
- JP-A- 10 280 413
- US-A- 2 674 206
- US-A- 3 745 938
- US-A- 3 864 921

## Description

L'invention concerne un procédé pour la mise en sécurisation d'une excavation à l'aide d'un dispositif de protection pour excavation, plus particulièrement un coussin anti éboulement.

Dans de nombreux chantiers, qu'il s'agisse de travaux de voirie, de pose de conduites ou de réparations d'éléments enterrés, des tranchées et des excavations de tailles variées sont réalisées dans le sol. La terre est évacuée au moyen d'engins de chantiers et des personnels interviennent pour la réparation ou le travail à réaliser.

L'espace d'intervention dans lequel les personnels sont amenés à intervenir, peut s'ébouler et mettre la vie en danger. Pour cette raison, les excavations doivent être sécurisées et, à cette fin, il est usuellement employé des plaques métalliques ou en bois enfoncées dans le sol et étayées, de manière à former une palissade autour du trou réalisé pour retenir ainsi les terres.

La lourdeur de ces éléments de sécurisation et le temps ainsi que le matériel nécessaire pour mettre en place la protection, la plupart du temps, incitent les utilisateurs de ne pas installer les éléments de sécurité et alors les personnels encourent des risques importants.

L'invention a donc pour objectif de résoudre ces principales difficultés en proposant un procédé utilisant une structure légère de sécurité sous forme d'un coussin anti éboulement.

On connaît du document JP 7 011698 le fait de sécuriser une excavation au moyen de coussins gonflables suspendus dans ladite excavation. Dans ce document, on utilise plusieurs coussins gonflables sur la hauteur de l'excavation, assujettis les uns aux autres.

Le procédé décrit permet de faire descendre une conduit, mais en aucun cas de sécuriser une excavation en laissant un espace d'intervention pour le personnel dans ladite excavation. En effet, dans ce document JP 7 011698, les coussins gonflables occupent le volume disponible de ladite excavation.

On connaît du document US-3.864 921 un procédé pour mettre en sécurité deux parois latérales opposées d'une excavation, qui présente les caractéristiques du préambule de la revendication 1.

Le dispositif du document US-3.864.921 comprend deux parois de support grillagé, destinées à être placées respectivement en vis-à-vis des deux parois latérales de l'excavation à soutenir. Ces parois de supports sont maintenues entre elles au moyen d'une structure d'entretoisement télescopique, permettant le réglage de l'écartement entre les parois de support. Une fois l'écartement réglé, la position est verrouillée au moyen de goupilles. Un matelas formé d'une pluralité d'enveloppes gonflables est prévu entre chaque paroi de support et ladite paroi latérale correspondante de l'excavation.

On connaît du document US-2.674.206 un coussin gonflable trouvant une application particulière pour étayer les marchandises pendant leur transport. Ce coussin gonflable présente à l'état gonflé une forme globalement parallélépipédique présentant deux faces planes et des bords arrondis. Ce coussin gonflable présente en outre, sur ses bords arrondis, des éléments en saillie sous forme de pattes présentant chacun un oeillet.

La présente invention concerne un procédé pour la mise en sécurisation d'une excavation dans un sol selon la revendication 1.

Selon des caractéristiques optionnelles du procédé conforme à l'invention, les structures gonflables des dispositifs de protection peuvent être reliées entre elles au moyen de sangles,
- on prévoit au moins une barre de renfort assujettie sur la face intérieure dudit dispositif de protection par l'intermédiaire de passants, ladite barre de renfort courant selon une direction horizontale le long de ladite face intérieure,
- ladite au moins une barre de renfort maintien plusieurs structures gonflables sur une même paroi latérale de ladite excavation,
- on bloque les extrémités de ladite au moins une barre de renfort coincées en butée contre les chants de structures gonflables de deux dispositif de protection,
- une valve et un clapet de surpression peuvent être prévus sur la partie haute du ou de chaque dispositif de protection,
- la structure gonflable du ou de chaque dispositif de protection présente dans la partie supérieure dudit dispositif des visuels de sécurité comprenant des bandes réfléchissantes et/ou luminescentes,
- la structure gonflable du ou de chaque dispositif de protection présente des pattes pour la manutention placée sur la partie supérieure dudit dispositif de protection.

Un dispositif de protection pour excavation convenant pour la mise en oeuvre du procédé conforme à l'invention est décrit ci-après :
Le dispositif de protection est constitué avec une structure gonflable se présentant sous la forme d'une poche souple, permettant d'une part un stockage plié à plat, ou enroulé du dispositif, et d'autre part un gonflage en forme globalement de forme parallélépipède, ledit dispositif présentant, à l'état gonflé, deux faces planes et des bords arrondis, ladite structure gonflable comportant des moyens de maintien avec d'autres dispositifs de protection équivalents constitués par des sangles de liaison, réparties sur la hauteur de ladite structure gonflable et sur au moins une face du dispositif de protection.

Selon des caractéristiques optionnelles du dispositif de protection :
- ledit dispositif de protection présente, outre ladite structure gonflable au moins une barre de renfort, ladite structure gonflable présentant, sur au moins une de ses faces, des passants au travers desquels ladite barre de renfort peut être introduite le long de ladite face,
- ladite poche souple est renforcée par des tissus résistants, du caoutchouc, des plastiques épais,
- la structure gonflable comporte une valve et un clapet de surpression placé sur une partie dudit dispositif destiné à être la partie haute du dispositif, et de préférence sur une face du dispositif destinée à constituer la face intérieure orientée vers l'excavation,
- la structure gonflable comporte des pattes pour la manutention placées sur une partie destinée à constituer la partie supérieure du dispositif de protection,
- la structure gonflable comprend des visuels de sécurité tels que des bandes réfléchissantes et/ou luminescentes placées sur une partie destinée à constituer la partie haute dudit dispositif.

Les avantages du dispositif anti-éboulement utilisable dans le procédé selon l'invention sont multiples :
- la structure de sécurité est légère et de mise en place aisée,
- le dispositif peut être installé sans équipement lourd,
- différentes dimensions et tailles de coussins peuvent être réalisées pour s'adapter à tous les types d'excavations,
- la structure, lors de l'utilisation, peut s'adapter à la conformation de l'excavation à protéger,
- la structure, après utilisation, peut être démontée rapidement et sans matériel, pour un emploi sur un autre chantier,
- le coût du système de protection est relativement réduit et le système globalement économiquement intéressant en considérant le gain de temps réalisé lors de l'installation et lors du démontage, voire du transport.

D'autres caractéristiques et avantages de l'invention se dégageront de la description qui va suivre en regard des dessins annexés qui ne sont donnés qu'à titre d'exemples non limitatifs.
La figure 1 est une vue de la face intérieure du dispositif de protection, en forme de coussin anti- éboulement utilisable dans un mode de réalisation de l'invention.
La figure 2 est une vue de dessus du dispositif de protection, illustré figure 1.
La figure 3 illustre en perspective le dispositif de protection sous deux angles de vue différents.
La figure 4 illustre schématiquement une mise en oeuvre de l'invention pour la protection d'un individu lors d'un chantier.
La figure 5 est une vue de la face intérieure d'un dispositif de protection, en forme de coussin anti éboulement, utilisable dans un second mode de réalisation, comprenant, outre le coussin, des barres de renfort.
La figure 6 est une vue de dessus du dispositif de protection illustré à la figure 5.
La figure 7 illustre schématiquement une mise en oeuvre de l'invention pour la protection d'un individu lors d'un chantier, selon un second mode de réalisation.
La figure 8 illustre schématiquement une mise en oeuvre de l'invention pour la protection d'un individu lors d'un chantier, selon un troisième mode de réalisation.

Le dispositif de protection, qui peut être également dénommé coussin anti éboulement, est formé d'une structure gonflable S étanche à l'air, notamment à partir d'une poche souple permettant un stockage plié à plat ou enroulable pour le stockage et le rangement.

Ainsi que cela est représenté sur les différentes figures 1 à 3, le dispositif de protection pour excavation, et en particulier ladite poche souple, se présente, une fois gonflé, avec une forme globalement parallélépipédique, avec des bords arrondis.

La structure S étanche à l'air peut être constituée de plusieurs feuillets ou d'un film unique. Avantageusement, la structure S formant une poche est renforcée par des tissus résistants, du caoutchouc ou des plastiques épais qui permettent d'éviter le percement de la structure par des tiges métalliques, des pointes, des tubes coupés ou tout autre élément pouvant se trouver dans le sol et susceptibles d'endommager la structure gonflable.

Le dispositif de protection anti éboulement, représenté sur les figures, présente une face intérieure 1, apte à être disposée au regard de l'intérieur de l'excavation, une face extérieure 7, apte à être disposée au contact du sol et de la terre, une partie inférieure 8, pouvant reposer sur le fond du trou, et une partie supérieure 9, aboutissant au niveau du sol.

Il peut ici être noté qu'il n'est pas obligatoire que le dispositif repose sur le fond du trou car l'un des avantages de l'invention réside dans la prise d'appui lors du gonflage sur les bords de la fouille.

En dehors des deux faces planes formant les panneaux anti éboulement, les autres côtés latéraux 10, 11 du dispositif de protection sont avantageusement avec des formes arrondies.

La face intérieure 1, telle qu'illustrée sur la figure 1 comporte des moyens de maintien avec d'autres dispositifs de protection S équivalents. Avantageusement, les moyens de maintien sont des sangles de liaison 2 réparties sur la hauteur du coussin gonflable.

Avantageusement, les sangles de liaison 2 sont réparties sur la hauteur de la structure gonflable S et sur au moins une face 1 ou 7 du dispositif.

Avantageusement, les sangles de liaison 2 sont réparties sur la hauteur, sur les deux faces 1 et 7, et espacées sur les parties latérales desdites deux faces.

Le dispositif de protection d'excavation est stocké dégonflé à plat, par exemple plié, ou enroulé.

L'installation sur le chantier consiste à positionner le long de la paroi la structure, puis au moyen d'un gonfleur quelconque à introduire l'air dans la partie étanche et amener à une pression suffisante le coussin de manière à former une structure rigide globalement parallélépipédique.

Avantagement, la structure gonflable comporte une valve 3 et un clapet de surpression 4. L'admission d'air s'effectue par une alimentation traditionnelle, un bouchon de protection peut être installé de manière à sécuriser la valve.

Avantageusement, la valve 3 et le clapet de surpression sont placés dans la partie haute du dispositif, de préférence sur la face intérieure 1, orientée vers l'excavation, tel que cela est illustré sur les figures 1 et 2.

Pour réaliser la sécurisation de l'excavation, plusieurs coussins gonflables sont installés, puis peuvent être reliés entre eux au moyen des sangles de liaison de manière à former une structure rigide complète, adaptée aux formes de ladite excavation, dans laquelle les dispositifs sont appuyés les uns sur les autres et maintenus ensemble.

La figure 4 montre un exemple de mise en oeuvre de quatre structures gonflables S, respectivement repérées S₁, S₂, S₃ et S₄, pour garantir les quatre faces de l'excavation.

Toutefois, il peut ici être remarqué que dans le cas de nombreuses excavations, dans des sols compacts, une seule structure gonflable S placée en vis-à-vis d'une face de la tranchée, et en arc-boutement entre deux autres faces contiguës, peut être suffisante.

Afin de réaliser au mieux l'ajustement dans l'excavation, et pour permettre le gonflage sans difficulté de la structure, il est prévu, au sens de l'invention, que la structure gonflable est souple avant gonflage et partiellement déformable une fois gonflée.

De manière à faciliter la mise en place du dispositif de protection, et l'enlèvement après utilisation, la structure gonflable comporte des pattes 5 pour la manutention placées dans la partie supérieure 9 du coussin anti éboulement.

Par ailleurs, la plupart des chantiers doivent être signalés au public sous diverses manières de façon à éviter les accidents, notamment la chute des personnes dans les excavations. Afin de favoriser la visibilité du chantier la nuit, la structure gonflable peut comporter des visuels de sécurité 6, tels que notamment des bandes réfléchissantes ou/et luminescentes.

Cette signalétique 6 est placée en partie supérieure 9 du dispositif de protection soit sur le dessus, soit sur les côtés, tel que cela est illustré sur les figures 1 et 3, de manière à être visible au niveau du sol.

Selon un exemple avantageux de réalisation représenté, sur la figure 1, le coussin anti éboulement présente une hauteur de 1.7 m pour une largeur de 1 m, comporte dix sangles de liaison fixées sur chaque face, cinq sur chaque partie latérale des faces du dispositif de protection, lequel comporte en outre deux pattes de manutention en partie supérieure.

Plusieurs variantes sont possibles pour le dispositif de protection. Il peut notamment être envisagé différentes structures pour la constitution des parois étanches à l'air de la structure gonflable. Il est envisageable de renforcer l'ensemble du coussin anti éboulement ou seulement la face externe au contact de la terre, sans sortir du cadre de l'invention.

De préférence, le dispositif de protection utilisable dans le procédé de l'invention est prévu avec une taille standard pouvant s'adapter à de multiples excavations et situations rencontrées sur les chantiers. Toutefois, sans sortir du cadre de l'invention, il peut être envisagé des tailles variables de coussins gonflables, voire même des éléments modulaires permettant des ajustements précis tant en hauteur qu'en largeur, de manière à tapisser au mieux la périphérie de différents volumes d'excavations.

Dans la description précédente, la face intérieure du coussin anti éboulement comporte uniquement les sangles de liaison. Toutefois, il peut être envisagé d'apposer d'autres éléments sur la surface plane. Par exemple, il peut être ajouté des publicités, des éléments de marquage, ou des éléments d'information sur la nature du chantier, ainsi qu'éventuellement des moyens permettant des fonctionnalités variées, sans sortir du cadre de l'invention.

La forme du dispositif de protection est avantageusement parallélépipédique. Toutefois, d'autres formes peuvent être imaginées sans sortir du cadre de l'invention, par exemple notamment des coussins avec des poches internes multiples ou segmentées.

Le dispositif de protection précédemment décrit comporte des sangles de liaison pour maintenir les coussins anti éboulement entre eux dans l'excavation. Toutefois, sans sortir du cadre de l'invention, il peut être envisagé d'autres moyens de maintien, par exemple sous forme de crochets reliant les côtés des parallélépipèdes entre eux ou des moyens à charnière, et de manière plus générale, tout dispositif susceptible de relier deux éléments indépendants entre eux le long de leur hauteur.

Selon un mode de réalisation illustré selon un exemple aux figures 5 à 8, on peut prévoir au moins une barre de renfort 13, 14, assujettie sur la face intérieure 1 dudit dispositif de protection.

A cet effet, ladite structure gonflable S peut présenter sur au moins l'une de ses faces des passants 12. Telle qu'illustrée à la figure 5, ladite barre de renfort 13, 14 est introduite au travers des passants 12 le long et contre la face intérieure 1.

Le dispositif de protection peut notamment présenter une barre de renfort 13, supérieure et une barre de renfort 14, inférieure (voir figure 5).

Ces barres de renfort 13, 14 permettent de renforcer la sécurisation de l'excavation.

Selon la mise en oeuvre non limitative de la figure 7, les barres de renfort 13 et 14 sont dirigées à l'horizontale, de longueur correspondante à la largeur des structures gonflables S₂ et S₄. Les extrémités 16, 17 desdites barres de renfort 13, 14 peuvent être avantageusement coincées en butée contre les chants 26, 27 de structure gonflable S₁, S₃ de deux dispositifs de protection disposés sur deux autres parois latérales de ladite excavation.

Selon le procédé, on dispose dans un premier temps les structures gonflables S₂, S₄ équipées de barres de renfort 13, 14, puis dans un deuxième temps les structures gonflables S₁, S₃. Le gonflage consécutif des structures S₁, S₃ permet de bloquer les extrémités 16, 17 des barres de renfort 13, 14 par coincement. Dans cette configuration, les structures S1 et S3 servent d'étais pour maintenir les structures S2 et S4 via les barres 13, 14.

Selon la mise en oeuvre non limitative de la figure 8, ladite au moins une barre de renfort 13, 14 maintient plusieurs structures gonflables S₅, S₆, S₇ ou S₈, S₉, S₁₀ sur une même paroi latérale de ladite excavation.

Les barres de renfort 13, 14 sont dirigées à l'horizontale, de longueur correspondante à la somme des longueurs des structures gonflables S₅, S₆, S₇ ou S₈, S₉, S₁₀ appliquées sur une même paroi.

Les extrémités 16, 17 desdites barres de renfort peuvent être avantageusement coincées en butée contre les chants 26 ; 27 de structures gonflables S₁₁, S₁₂ des dispositifs de protection disposés sur deux autres parois latérales de ladite excavation. Dans cette configuration, les structures S11 et S12 servent d'étais pour le maintien de l'ensemble S5, S6, S7 par rapport à l'ensemble S8, S9, S10 via les barres 13, 14. Cette mise en oeuvre permet de protéger des excavations de grande longueur en associant plusieurs dispositif (2, 3 ou plus), de taille standard sur une même paroi latérale de ladite excavation.

Bien entendu, l'invention n'est pas limitée aux modes de réalisation décrits et représentés à titre d'exemples, mais elle comprend aussi tous les équivalents techniques ainsi que leurs combinaisons, dans les limites fixées par les revendications.

## Revendications

1. Procédé pour la mise en sécurisation d'une excavation dans un sol au moyen d'au moins un dispositif de protection pour excavation, ladite excavation présentant un fond et des parois latérales, ledit dispositif de protection étant un coussin anti-éboulement formé à partir d'une poche souple gonflable, permettant d'une part un stockage plié à plat, ou enroulé dudit dispositif de protection, et d'autre part, un gonflage dudit dispositif de protection en forme globalement de parallélépipède, et dans lequel on protège de l'éboulement au moins l'une des parois de ladite excavation au moyen d'un coussin anti-éboulement disposé, à l'état gonflé, sur ladite paroi, une face extérieure (7) dudit coussin anti-éboulement étant disposée au contact de la terre de ladite paroi de l'excavation, une face intérieure (1) dudit coussin anti-éboulement étant disposée en regard de l'intérieur de l'excavation, la partie supérieure dudit coussin anti-éboulement aboutissant au niveau du sol, la partie inférieure aboutissant au niveau du fond de l'excavation, ledit coussin anti-éboulement rapporté étant de sorte à laisser un espace d'intervention pour le personnel dans ladite excavation, et **caractérisé en ce que** l' :
- on utilise un seul coussin anti-éboulerrient placé en vis-à-vis de l'une des faces de l'excavation et en arc-boutement entre deux autres faces contiguës de ladite excavation ou alternativement,
- on utilise au moins quatre coussins anti-éboulement placés en vis-à-vis, chacune des faces extérieures des coussins anti-éboulement étant en contact avec une seule des quatre parois latérales de l'excavation, les poches gonflables étant appuyées les unes sur les autres, maintenues ensemble, pour garantir les quatre faces de l'excavation de manière à former une structure rigide complète, adaptée à la forme de ladite excavation.

2. Procédé selon la revendication 1, dans lequel les poches gonflables sont reliées entre elles par des moyens de maintien fixés sur la face intérieure (1) des coussins anti-éboulement.

3. Procédé selon la revendication **2**, dans lequel les moyens de maintien sont constitués par des sangles (2).

4. Procédé selon l'une quelconque des revendications **1 à 3**, dans lequel on prévoit au moins une barre de renfort (13, 14) assujettie sur la face intérieure (1) dudit coussin anti-éboulement par l'intermédiaire de passants (12), ladite barre de renfort (13, 14) courant selon une direction horizontale le long de ladite face intérieure.

5. Procédé selon la revendication **4**, dans lequel ladite au moins une barre de renfort (13, 14) maintient plusieurs coussins anti-éboulement sur une même paroi latérale de ladite excavation.

6. Procédé selon la revendication **4** ou **5**, dans lequel on bloque les extrémités (16, 17) de ladite au moins une barre de renfort (13, 14) coincées en butée contre les champs (26, 27) de deux coussins anti-éboulement.

7. Procédé selon l'une des revendications **1 à 6**, dans lequel on met en place le dispositif de protection sur la paroi en positionnant le coussin anti-éboulement le long de ladite paroi, puis en amenant en pression la poche souple au moyen d'un gonfleur de manière à former une structure rigide globalement parallélépipédique.

8. Procédé selon la revendication **7**, dans lequel on ajuste le positionnement du coussin anti-éboulement dans l'excavation à l'état partiellement gonflé.

9. Procédé selon l'une des revendications **1 à 8**, dans lequel on manutentionne le ou chaque coussin anti-éboulement grâce à des pattes (5) pour la manutention placées sur la partie supérieure (9) dudit coussin anti-éboulement.

## Patentansprüche

1. Verfahren zur Sicherung einer Baugrube in einem Boden mittels wenigstens einer Schutzvorrichtung für eine Baugrube, wobei die Baugrube einen Boden und Seitenwände aufweist, wobei die Schutzvorrichtung ein Kissen zum Schutz vor Erdrutsch ist, das aus einer flexiblen, aufblasbaren Tasche gebildet ist, die einerseits eine flach zusammengefaltete, oder zusammengerollte, Lagerung der Schutzvorrichtung und andererseits ein Aufblasen der Schutzvorrichtung insgesamt in Form eines Parallelepipeds ermöglicht, und wobei wenigstens eine der Wände der Baugrube mittels eines im aufgeblasenen Zustand an der Wand angeordneten Kissens zum Schutz vor Erdrutsch vor dem Einstürzen geschützt wird, wobei eine Außenseite (7) des Kissens zum Schutz vor Erdrutsch in Kontakt mit der Erde der Wand der Baugrube angeordnet ist, wobei eine Innenseite (1) des Kissens zum Schutz vor Erdrutsch gegenüber dem Innenraum der Baugrube angeordnet ist, wobei der obere Teil des Kissens zum Schutz vor Erdrutsch bis zur Ebene des Bodens reicht, wobei der untere Teil bis zur Ebene des Bodens der Baugrube reicht, wobei das eingesetzte Kissen zum Schutz vor Erdrutsch derart ist, dass es einen Einsatzraum für das Personal in der Baugrube lässt, und **dadurch gekennzeichnet, dass**:
- ein einziges Kissen zum Schutz vor Erdrutsch verwendet wird, das gegenüber einer der Seiten der Baugrube und abstützend zwischen zwei weiteren angrenzenden Seiten der Baugrube angeordnet ist, oder alternativ
- wenigstens vier gegenüberliegend angeordnete Kissen zum Schutz vor Erdrutsch verwendet werden, wobei eine jede der Außenseiten der Kissen zum Schutz vor Erdrutsch mit einer einzigen der vier Seitenwände der Baugrube in Kontakt ist, wobei die aufblasbaren Taschen aneinander abgestützt, zusammengehalten sind, um die vier Seiten der Baugrube zu sichern, so dass eine starre, vollständige Struktur, die der Form der Baugrube angepasst ist, gebildet wird.

2. Verfahren nach Anspruch 1, wobei die aufblasbaren Taschen durch Haltemittel, die an der Innenseite (1) der Kissen zum Schutz vor Erdrutsch befestigt sind, untereinander verbunden sind.

3. Verfahren nach Anspruch 2, wobei die Haltemittel durch Gurte (2) gebildet sind.

4. Verfahren nach einem der Ansprüche 1 bis 3, wobei wenigstens eine Verstärkungsstange (13, 14), die an der Innenseite (1) des Kissens zum Schutz vor Erdrutsch mittels Schlaufen (12) festgemacht ist, vorgesehen ist, wobei die Verstärkungsstange (13, 14) in einer horizontalen Richtung entlang der Innenseite läuft.

5. Verfahren nach Anspruch 4, wobei die wenigstens eine Verstärkungsstange (13, 14) mehrere Kissen zum Schutz vor Erdrutsch an einer gleichen Seitenwand der Baugrube hält.

6. Verfahren nach Anspruch 4 oder 5, wobei die Enden (16, 17) der wenigstens einen Verstärkungsstange (13, 14) festgeklemmt in Anschlag an den Schmalseiten (26, 27) von zwei Kissen zum Schutz vor Erdrutsch festgelegt werden.

7. Verfahren nach einem der Ansprüche 1 bis 6, wobei die Schutzvorrichtung an der Wand dadurch angebracht wird, dass das Kissen zum Schutz vor Erdrutsch entlang der Wand positioniert wird, dass anschließend die flexible Tasche mittels einer Luftpumpe druckbeaufschlagt wird, um eine allgemein parallelepipedförmige, starre Struktur zu bilden.

8. Verfahren nach Anspruch 7, wobei die Positionierung des Kissens zum Schutz vor Erdrutsch in der Baugrube in teilweise aufgeblasenem Zustand angepasst wird.

9. Verfahren nach einem der Ansprüche 1 bis 8, wobei das oder jedes Kissen zum Schutz vor Erdrutsch mit Hilfe von Laschen (5) für die Handhabung, die an dem oberen Teil (9) des Kissens zum Schutz vor Erdrutsch angeordnet sind, gehandhabt wird.

## Claims

1. A method for securing a trench in the ground using at least one trench protection device, said trench having a bottom and side walls, said protection device being a pillow preventing landslides formed from an inflatable flexible pouch, on the one hand allowing said protection device to be stored flat or wound, and on the other hand, allowing the inflation of said protection device in a globally parallelepiped shape, and wherein at least one of the walls of said trench is protected from landslide using a landslide prevention pillow positioned, in the inflated state, on said wall, an outer face (7) of said landslide prevention pillow being positioned in contact with the dirt of said trench wall, an inner face (1) of said landslide prevention pillow being positioned across from the inside of the trench, the upper part of said landslide prevention pillow reaching the ground level, the lower part reaching the bottom of the trench, the attached landslide prevention pillow being such that it leaves an operating space for the personnel in the trench, and **characterized in that**:
- a single landslide prevention pillow is used, placed across from one of the faces of the trench and buttressed between two other adjacent faces of said trench, or alternatively
- at least four landslide prevention pillows are used, placed across from one another, each of the outer faces of the landslide prevention pillows being in contact with only one of the four side walls of the trench, the inflatable pillows being pressed on one another, kept together, to protect all four faces of the trench, so as to form a complete rigid structure adapted to the shape of said trench.

2. The method according to claim **1**, wherein the inflatable pouches are connected to one another by maintaining means fixed on the inner face (1) of the landslide prevention pillows.

3. The method according to claim **2**, wherein the maintaining means are made up of straps (2).

4. The method according to any one of claims **1 to 3,** wherein at least one reinforcing bar (13, 14) is provided, enslaved on the inner face (1) of said landslide prevention pillow by means of loops (12), said reinforcing bar (13, 14) running in a horizontal direction along said inner face.

5. The method according to claim **4**, wherein said at least one reinforcing bar (13, 14) maintains several landslide prevention pillows on a same side wall of said trench.

6. The method according to claim **4** or **5,** wherein the ends (16, 17) of said at least one reinforcing bar (13, 14) are blocked jammed abutting against the edges (26, 27) of two landslide prevention pillows.

7. The method according to any one of claims **1 to 6,** wherein the protection device is placed on the wall by positioning the landslide prevention pillow along said wall, then pressurizing the flexible pouch using a pump so as to form a globally parallelepiped rigid structure.

8. The method according to claim **7**, wherein the positioning of the landslide prevention pillow in the trench is adjusted in the partially inflated state.

9. The method according to any one of claims **1 to 8,** wherein the or each landslide prevention pillow is handled using handling tabs (5) placed on the upper part (9) of said landslide prevention pillow.
